# DEMANDE DE BREVET EUROPEEN

(11) **EP 3 124 402 A1**
(43) Date de publication de la demande: **01.02.2017**
(21) Numéro de dépôt: 16180470.3
(22) Date de dépôt: 21.07.2016
(51) Int. Cl.: B65F 1/12

(54) **TRAPPE À RÉCUPÉRATION DE LIXIVIAT**

(30) Priorité: 31.07.2015 FR 1557437
(71) Demandeur: COMPAGNIE PLASTIC OMNIUM, 69007 Lyon (FR)
(72) Inventeur: TROTON, Jean, 01800 Meximieux (FR)
(74) Mandataire: Remy, Vincent Noel Paul

(57) **Abrégé**

La trappe (12, 112, 212) pour conteneur (10, 100, 200) de collecte de déchets à vidage par le bas par ouverture de cette trappe (12) est caractérisé en ce qu'elle comprend un réservoir (14) et des moyens de filtrage (16, 18, 20, 120, 220) configurés pour empêcher les déchets solides de chuter dans le réservoir (14) et pour permettre à un lixiviat provenant des déchets de s'écouler dans le réservoir (14).

## Description

L'invention concerne un conteneur de collecte de déchets à vidage par le bas par ouverture d'une trappe. L'invention concerne également les trappes pour de tels conteneurs.

Habituellement, un conteneur de collecte de déchets à vidage par le bas comprend une trappe apte à passer d'une position fermée, dans laquelle est obturé au moins partiellement le fond du conteneur pour retenir les déchets introduits par un utilisateur à l'intérieur du conteneur, à une position ouverte, dans laquelle elle ouvre au moins partiellement le fond du conteneur et permet donc aux déchets de chuter, par exemple dans une benne d'un camion pour collecter les déchets.

Les déchets introduits dans le conteneur sont principalement sous deux états. Une large majorité pondérale de ces déchets est sous forme solide. Une fraction de ces déchets est sous forme liquide. Il s'agit du lixiviat.

Actuellement, dans les conteneurs susmentionnés, le lixiviat est mélangé aux déchets solides. Ainsi, lors du vidage du conteneur, il suit le même trajet que les déchets solides.

Or, le lixiviat est riche en minéraux et est donc valorisable. Il peut notamment servir d'engrais dans l'agriculture.

Un but de l'invention est de fournir une solution permettant de valoriser le lixiviat du conteneur.

Pour ce faire, on prévoit, selon un mode de réalisation de l'invention, une trappe pour conteneur de collecte de déchets à vidage par le bas par ouverture de cette trappe, caractérisée en ce qu'elle comprend un réservoir et des moyens de filtrage configurés pour empêcher les déchets solides de chuter dans le réservoir et pour permettre à un lixiviat provenant des déchets de s'écouler dans le réservoir.

Ainsi, on sépare de manière simple et efficace le lixiviat et les déchets solides. On peut donc récupérer le lixiviat et le valoriser. En outre, comme la trappe comporte le réservoir, l'encombrement est réduit. De plus, comme le réservoir contient le lixiviat, ce dernier, odorant, ne s'écoule pas sur la chaussée lorsque le conteneur est vidé. L'hygiène qui entoure la manipulation du conteneur comprenant la trappe est donc accrue.

De préférence, les moyens de filtrage comprennent une paroi formant un plan incliné par rapport à l'horizontale et configurée pour empêcher les déchets solides de chuter dans le réservoir.

Le plan incliné permet de diriger l'écoulement du lixiviat.

Avantageusement, les moyens de filtrage comprennent au moins un orifice et/ou une grille et/ou une fente.

Ces moyens sont simples à fabriquer et résistent à l'humidité et aux contraintes mécaniques auxquelles la trappe est confrontée dans le conteneur.

Selon un mode de réalisation, les moyens de filtrage comprennent deux parois qui forment chacune un plan incliné par rapport à l'horizontale, les deux parois sont disposées de façon à former un angle non nul entre elles, une ouverture est de préférence positionnée à l'intersection des deux parois.

Cet agencement permet également de diriger l'écoulement du lixiviat et de s'assurer qu'il ne reste pas de lixiviat stagnant dans le conteneur hors du réservoir.

Avantageusement, le réservoir comprend des moyens de vidange du lixiviat qui comprennent de préférence au moins un raccord rapide et/ou au moins un robinet et/ou au moins une bonde.

Selon un mode de réalisation, le raccord rapide et/ou le robinet et/ou la bonde sont disposés en un point bas du réservoir lorsque la trappe est en position ouverte.

Ainsi, il n'est pas nécessaire d'utiliser des moyens de pompage. La vidange du réservoir nécessite donc peu de moyens.

De préférence, le raccord rapide et/ou le robinet et/ou la bonde sont disposés en un point du réservoir agencé pour permettre la vidange du lixiviat lorsque la trappe est en position ouverte et/ou fermée.

De cette façon, il est possible de collecter le lixiviat à tout moment, éventuellement sans collecter concomitamment les déchets solides.

On prévoit également, selon un mode de réalisation de l'invention, un conteneur de collecte de déchets comprenant une trappe telle que précédemment décrite.

Avantageusement, le conteneur comprend des moyens de préhension reliés à la trappe et agencés pour commander l'ouverture de la trappe, les moyens de préhension comprennent de préférence une pince de type champignon, également désignée « Kinshofer » (marque déposée).

Ainsi, on peut, lors d'une même opération, vider le conteneur des déchets solides et vidanger le réservoir contenant le lixiviat.

Selon un mode de réalisation, le conteneur comprend des moyens pour absorber des odeurs émanant du lixiviat.

Avantageusement, le conteneur comprend deux trappes telles que précédemment décrites.

On va maintenant décrire, à titre d'exemples non limitatifs, quatre modes de réalisation de l'invention, en s'appuyant sur les figures suivantes :
- la figure 1 est une vue en perspective d'un conteneur équipé d'une trappe selon l'invention,
- la figure 2 est une vue en perspective de cette trappe,
- la figure 3 est une vue de côté de cette trappe,
- la figure 4 est une vue de côté et en coupe du conteneur et de la trappe en position ouverte et fermée,
- la figure 5 est une vue en coupe et de côté d'un conteneur équipé de deux trappes selon un second mode de réalisation de l'invention,
- la figure 6 est une vue en perspective d'une trappe selon un troisième mode de réalisation de l'invention, et
- la figure 7 est une vue en perspective d'un conteneur équipé d'une trappe selon un quatrième mode de réalisation de l'invention.

On a représenté à la figure 1 un conteneur 10 pour la collecte de déchets équipé d'une trappe 12 selon un premier mode de réalisation de l'invention. La trappe 12 forme le fond du conteneur 10. Le conteneur 10 est du type à vidage par le bas par ouverture de la trappe 12. Ici, la trappe 12 a été formée par rotomoulage et est constituée essentiellement de matériau plastique. Selon des variantes, la trappe 12 comprend du métal. Selon un autre mode de réalisation, la trappe 12 est formée à partir de tôles métalliques comprenant une bâche en plastique afin d'assurer l'étanchéité de la trappe 12.

On a représenté aux figures 2 et 3, la trappe 12 plus en détail. La trappe 12 comprend plusieurs parois qui forment un corps creux de façon à définir un réservoir 14 pour un lixiviat provenant des déchets introduits dans le conteneur 10.

Elle comprend en outre, sur une face supérieure, selon une direction verticale lorsque la trappe 12 est positionnée dans le conteneur 10, deux parois 16, 18. Ces parois 16, 18 forment un plan incliné par rapport à un plan horizontal et forment également entre elles un angle non nul de façon à ce que leur intersection soit située à un point bas par rapport aux deux parois 16, 18. A cette intersection, une ouverture 20 sous forme de trou oblong ou de fente est disposée.

Ainsi, lorsqu'un utilisateur introduit un déchet dans le conteneur 10, par l'intermédiaire d'une borne 11 d'introduction des déchets visible en figure 1 du conteneur 10, le lixiviat qui s'échappe du déchet s'écoule, sous l'effet de la gravité, jusqu'au réservoir 14 car l'ouverture 20 est positionnée à un point bas des deux parois 16, 18 qui forment une face supérieure de la trappe 12. En outre, du fait des dimensions réduites de l'ouverture 20, les parties solides du déchet introduit par l'utilisateur chutent depuis la borne 11 d'introduction des déchets du conteneur 10, sur les deux parois 16, 18 qui forment la face supérieure de la trappe 12, sans pouvoir traverser l'ouverture 20 pour rejoindre le réservoir 14.

Le conteneur 10 équipé de la trappe 12 comprend donc deux régions. La première région 22 est agencée pour stocker les déchets solides et est disposée entre la borne 11 d'introduction des déchets et les deux parois 16, 18 qui forment une face supérieure de la trappe 12. La seconde région est agencée pour stocker le lixiviat qui provient des déchets introduits par l'utilisateur dans le conteneur 11 et est formée par le réservoir 14 de la trappe 12.

La trappe 12 comprend donc le réservoir 14 ainsi que les parois 16, 18 et l'ouverture 20 qui forment des moyens de filtrage configurés pour empêcher les déchets solides de chuter dans le réservoir 14 et pour permettre au lixiviat provenant des déchets de s'écouler dans le réservoir 14.

On va maintenant décrire, en référence aux figures 2, 3 et 4, les moyens de vidange du lixiviat.

La figure 4 est une vue schématique du conteneur 10 équipé de la trappe 12. On a représenté sur une même figure le conteneur 10 avec la trappe 12 en position fermée, dans laquelle elle obture le conteneur 10 en formant le fond de celui-ci, et la trappe 12 en position ouverte, dans laquelle elle ouvre le conteneur 10 de façon à permettre le vidage par le bas des déchets solides stockés dans le conteneur 10.

Le réservoir 14 de la trappe 12 comprend un robinet 24 positionné de sorte qu'il est disposé en un point bas du réservoir 14 lorsque la trappe 12 est position ouverte, comme on l'a représenté à la figure 4. Ainsi, lorsqu'on procède au vidage par le bas du conteneur 10, on peut simplement, par ouverture du robinet 24, vidanger le réservoir 14 pour extraire le lixiviat qu'il renferme.

Selon une variante du présent mode de réalisation, le robinet 24 est positionné en un point du réservoir 14 agencé pour permettre la vidange du lixiviat lorsque la trappe 12 est en position ouverte et/ou fermée.

En outre, un joint d'étanchéité 19 est disposé entre la trappe 12 et des parois du conteneur 10 afin d'éviter que le lixiviat s'écoule dans l'espace défini entre des faces externes de la trappe 12 et des faces internes du conteneur 10.

On a représenté à la figure 3, le réservoir 14 en position de fermeture du conteneur 10 et dont le lixiviat liquide qu'il renferme atteint le niveau H. Comme on le constate sur la figure 3, l'ouverture 20 est positionnée à un niveau inférieur, selon la direction verticale, au robinet 24. Il s'agit là d'un agencement destiné à prévenir les fuites dans le réservoir 14 par le robinet 24. En effet, le lixiviat en excès aura tendance à être évacué par l'ouverture 20 pour rejoindre la première région 22 du conteneur 10 au lieu d'exercer une pression sur le robinet 24.

Selon une variante de ce mode de réalisation, la trappe 12 ne comprend pas deux parois 16, 18 qui forment la face supérieure de la trappe 12 mais simplement une paroi formant un plan incliné par rapport au plan horizontal et configurée pour empêcher les déchets solides de chuter dans le réservoir 14.

En outre, selon des variantes de ce mode de réalisation, le réservoir 14 comprend des moyens de vidange du lixiviat qui comportent un raccord rapide et/ou au moins une bonde. De même, le robinet 24 peut être associé au raccord rapide et/ou à au moins une bonde. Ces moyens de vidange peuvent être positionnés dans le réservoir 14 de façon à ce qu'ils soient disposés au point bas du réservoir 14 lorsque la trappe 12 est en position ouverte.

Selon une autre variante, des moyens de pompage du lixiviat sont positionnés à l'intérieur du réservoir 14.

On a représenté à la figure 5, un conteneur 100 selon un deuxième mode de réalisation de l'invention. Ici, le conteneur 100 comprend deux trappes 12 telles que précédemment décrites. Les deux trappes 12 forment le fond du conteneur 100 et comprennent chacune un réservoir 14 tel que précédemment décrit.

En outre, les deux trappes 12 sont reliées à des moyens de préhension du conteneur 100. Ici, ces moyens de préhension comprennent une pince 102 de type champignon également appelée pince « Kinshofer ». La pince 10 comporte un crochet de levage 102 et deux câbles 104 respectivement reliés à une trappe 12. Ainsi, les moyens de préhension du conteneur 100 sont agencés pour commander l'ouverture des deux trappes 102 de façon à permettre le vidage du conteneur 100 et/ou la vidange des deux réservoirs 24.

Selon une variante de ce mode de réalisation, le conteneur 100 ne comprend qu'une trappe 12 reliée de la même façon aux moyens de préhension du conteneur 100.

On a représenté à la figure 6, une trappe 112 selon un troisième mode de réalisation de l'invention.

La trappe 112 est semblable à celle du premier mode de réalisation à l'exception du fait qu'elle ne comprend pas une unique ouverture sous forme de trou oblong. La trappe 112 comprend une pluralité d'orifices 120 qui participent à définir des moyens de filtrage de la trappe 112. Les orifices 120 sont ici alignés et sont situés sur la paroi 18. Selon une variante, les orifices 120 sont alignés sur l'intersection des parois 16 et 18. Selon une autre variante, la trappe 112 comprend un seul orifice 120.

On a représenté à la figure 7, un conteneur 200 comprenant une trappe 212 selon un quatrième mode de réalisation de l'invention.

Dans ce mode de réalisation, la paroi 18 de la trappe 212 forme une grille 220 comprenant une pluralité d'orifice. La grille 220 participe donc à définir les moyens de filtrage de la trappe 212.

Dans chacun des modes de réalisation décrits, le conteneur 10, 100, 200 a une forme adaptée et/ou des moyens de captation d'odeurs pour empêcher que les odeurs du lixiviat n'émanent en dehors du conteneur 10, 100, 200.

Bien entendu, on pourra apporter à l'invention de nombreuses modifications sans sortir du cadre de celle-ci.

On pourra notamment utiliser tous types de moyens de filtrage.

On pourra également utiliser différents types de conteneur.

On pourra aussi utiliser plus de deux trappes.

## Revendications

1. Trappe (12, 112, 212) pour conteneur (10, 100, 200) de collecte de déchets à vidage par le bas par ouverture de cette trappe, (12, 112, 212) **caractérisée en ce qu'**elle comprend un réservoir (14) et des moyens de filtrage (16, 18, 20, 120, 220) configurés pour empêcher les déchets solides de chuter dans le réservoir (14) et pour permettre à un lixiviat provenant des déchets de s'écouler dans le réservoir (14).

2. Trappe (12, 112, 212) selon la revendication précédente, dans laquelle les moyens de filtrage (16, 18, 20, 120, 220) comprennent une paroi formant un plan incliné par rapport à un plan horizontal et configurée pour empêcher les déchets solides de chuter dans le réservoir (14).

3. Trappe (12, 112, 212) selon l'une quelconque des revendications précédentes, dans laquelle les moyens de filtrage (16, 18, 20, 120, 220) comprennent au moins un orifice (120) et/ou une grille (220) et/ou une fente (20).

4. Trappe (12, 112, 212) selon l'une quelconque des revendications 1 ou 2, dans laquelle les moyens de filtrage (16, 18, 20, 120, 220) comprennent deux parois (16, 18) qui forment chacune un plan incliné par rapport au plan horizontal, les deux parois (16, 18) sont disposées de façon à former un angle non nul entre elles, une ouverture (20) est de préférence positionnée à l'intersection des deux parois (16,18).

5. Trappe (12, 112, 212) selon l'une quelconque des revendications précédentes, dans laquelle le réservoir (14) comprend des moyens de vidange (24) du lixiviat qui comprennent de préférence au moins un raccord rapide et/ou au moins un robinet (24) et/ou au moins une bonde.

6. Trappe (12, 112, 212) selon la revendication précédente, dans laquelle le raccord rapide et/ou le robinet (24) et/ou la bonde sont disposés au point bas du réservoir (14) lorsque la trappe (12, 112, 212) est en position ouverte.

7. Trappe (12, 112, 212) selon la revendication 5, dans laquelle le raccord rapide et/ou le robinet (24) et/ou la bonde sont disposés en un point du réservoir (14) agencé pour permettre la vidange du lixiviat lorsque la trappe (12, 112, 212) est en position ouverte et/ou fermée.

8. Conteneur (10, 100, 200) de collecte de déchets comprenant une trappe (12, 112, 212) selon l'une quelconque des revendications précédentes.

9. Conteneur (10, 100, 200) selon la revendication précédente, comprenant des moyens de préhension (102, 103, 104) reliés à la trappe (12, 112, 212) et agencés pour commander l'ouverture de la trappe (12, 112, 212), les moyens de préhension (102, 103, 104) comprennent de préférence une pince de type champignon.

10. Conteneur (10, 100, 200) selon l'une quelconque des revendications 7 ou 8, comprenant des moyens pour absorber des odeurs émanant du lixiviat.

11. Conteneur (10, 100, 200) selon l'une quelconque des revendications 7 à 9, comprenant deux trappes (12, 112, 212) selon l'une quelconque des revendications 1 à 6.
